# FASCICULE DE BREVET EUROPEEN

(11) **EP 0 507 665 B1**
(45) Date de publication et mention de la délivrance du brevet: **10.07.1996**
(21) Numéro de dépôt: 92400890.7
(22) Date de dépôt: 31.03.1992
(51) Int. Cl.: A62C 31/05, B05B 15/02

(54) **Tête pulvérisatrice d'extincteur**
Zerstäubungskopf eines Feuerlöschers
Atomizing head of fire extinguisher

(30) Priorité: 05.04.1991 FR 9104161
(43) Date de publication de la demande: 07.10.1992
(73) Titulaire: COMPAGNIE CENTRALE SICLI, F-93157 Le Blanc-Mesnil Cédex (FR)
(72) Inventeur: Taupin, Alphonse, F-89600 Saint Florentin (FR); Faure, Claudius, F-78990 Elancourt (FR); Gandon, André, F-95230 Soisy Sous Montmorency (FR)
(74) Mandataire: Lhuillier, René

(56) Documents cités:
- EP-A- 0 410 717
- DE-A- 3 337 851
- FR-A- 2 149 752
- US-A- 2 364 848
- US-A- 2 388 508

## Description

L'invention se rapporte à un extincteur d'incendie à eau et a plus précisément pour objet la tête pulvérisatrice d'agent extincteur. Les extincteurs utilisés jusqu'à présent sont constitués d'un réservoir rempli de fluide - généralement de l'eau - qui est fermé à son sommet par une tête de distribution disposant de moyens mécaniques aptes à admettre l'eau dans une tête pulvérisatrice dès qu'un utilisateur a agi sur la soufflette de déclenchement. L'eau est projetée à l'extérieur par un diffuseur de sortie dont le rôle est d'orienter et de focaliser le jet d'agent extincteur pour en augmenter la portée.

Les diffuseurs connus présentent cependant quelques inconvénients. Hormis leur fragilité aux chocs, ils sont souvent obstrués notamment quand on utilise une canne pulvérisatrice elle-même pour déblayer par exemple des produits calcinés. Et puis les débits et les portées des jets émis par les cannes habituelles sont insuffisants alors que les pressions de sortie pourraient permettre de meilleures performances.

C'est pourquoi l'invention propose une tête pulvérisatrice équipée d'un diffuseur de conception nouvelle qui évite les inconvénients précités et améliore considérablement la portée de la pulvérisation.

L'objet principal de l'invention consiste par conséquent en une tête pulvérisatrice d'extincteur présentant les caractéristiques selon la revendication 1. Avantageusement, l'orifice d'émission est délimité par une couronne intérieure dont le diamètre intérieur est sensiblement la moitié du diamètre de la couronne extérieure, une gorge circulaire étant ménagée entre les deux couronnes.

Selon une caractéristique particulière de l'invention, les embouchures des orifices du côté aval de la pastille se trouvant côte à côte et au centre de ladite pastille.

Avantageusement, l'angle de convergence des deux orifices d'émission est d'environ 15° par rapport à l'axe du conduit d'émission

D'autres caractéristiques particulières et avantages de l'invention seront perçus à la lecture de la description suivante d'une forme de réalisation faisant référence aux dessins annexés qui représentent :
Figure 1 une vue d'ensemble d'une tête pulvérisatrice montée en bout d'une canne.
Figure 2 une vue de détail en coupe du diffuseur.
Figures 3 et 4 des vues en coupe verticale et transversale à plus grande échelle de la pastille de diffusion.

La canne pulvérisatrice 1 représentée à la figure 1 est avantageusement réalisée en métal ce qui lui permet de pouvoir servir si nécessaire d'outil de déblai. Elle dispose à une extrémité d'un embout 2 de raccordement à une soufflette de déclenchement et à l'autre extrémité d'un diffuseur défini dans son ensemble par la référence 3. Sur le côté de la canne est prévu un crochet 4. Selon une variante de réalisation non représentée, le diffuseur 3 est raccordé par un embout approprié, directement à l'extrémité de la soufflette.

La forme et la structure du diffuseur 3, apparaissent plus clairement sur la figure 2. Son axe général de sortie forme un angle α de 60° avec le conduit 5 de la canne 1. Le corps extérieur du diffuseur proprement dit a une forme générale légèrement tronconique de diamètre décroissant se terminant par une ouverture délimitée par une couronne extérieure 6. En retrait de celle-ci l'orifice d'émission 7 est délimité par une couronne intérieure 17 dont le diamètre intérieur d'une part est sensiblement la moitié du diamètre de la couronne 6, et d'autre part est sensiblement égal à la hauteur du retrait par rapport à la couronne extérieure 6. Une gorge circulaire 8 est ménagée entre les deux couronnes. L'orifice d'émission est alimenté par un conduit d'émission 9 qui communique avec le conduit 5

A la base du conduit d'émission, à proximité immédiate du coude de jonction avec le conduit 5 de la canne, est intégrée une pastille de diffusion 10 mieux visible sur les figures 3 et 4. Cette pastille est une petite pièce en matière plastique de forme générale cylindrique traversée par deux petits orifices 11 convergents vers l'aval du diffuseur. Ces orifices débouchent en amont entre deux ailes latérales 12 de la pastille dont deux petits épaulements 13 servent à positionner la pastille à l'entrée amont du conduit d'émission. Du côté amont les deux embouchures 11a des orifices 11 sont écartées l'une de l'autre tandis que du côté aval les embouchures 11b se trouvent côte à côte, au centre de la pastille. L'angle de convergence des deux orifices d'émission 11 est d'environ 15° par rapport à l'axe du conduit. On notera que la pastille 10 a une épaisseur qui représente et occupe environ le cinquième de la longueur totale du conduit d'émission 9. Puisqu'elle est logée au fond dudit conduit, cela veut dire que les jets d'agent extincteur issus des orifices 11 convergent à l'intérieur du conduit d'émission, assez loin de son orifice 7. Cela crée un effet foisonnant du diffuseur et permet d'augmenter la portée du jet avec un débit régulier amélioré.

Le fait que la canne 1 elle-même soit réalisée en métal la rend plus résistante et insensible à la chaleur, et on peut s'en servir pour remuer les débris sans risque d'obstruction du diffuseur, du fait que la couronne extérieure 6 assure une protection efficace de l'orifice d'émission disposé en retrait.

## Revendications

1. Tête pulvérisatrice d'extincteur montée en bout d'une soufflette et se terminant par un diffuseur (3), dont l'orifice d'émission (7) de l'agent extincteur par le diffuseur est situé en retrait et à l'intérieur d'une couronne (6) terminant le corps extérieur dudit diffuseur, caractérisée en ce que le conduit (9) d'émission de l'agent extincteur vers l'orifice d'émission est fermé par une pastille de diffusion (10) traversée d'au moins deux orifices (11) qui convergent vers l'aval du diffuseur et qui du côté amont débouchent entre deux ailes latérales (12) de la pastille et en ce que ladite pastille est logée au fond du conduit d'émission et occupe environ le cinquième de sa longueur totale.

2. Tête pulvérisatrice selon la revendication 1, caractérisée en ce que le corps extérieur du diffuseur (3) a une forme légèrement tronconique de diamètre décroissant se terminant par la couronne (6).

3. Tête pulvérisatrice selon les revendications 1 et 2, caractérisée en ce que l'orifice d'émission (7) du diffuseur (3) est délimité par une couronne intérieure (17) dont le diamètre intérieur est sensiblement la moitié du diamètre de la couronne extérieure (6), une gorge circulaire (8) étant ménagée entre les deux couronnes.

4. Tête pulvérisatrice selon les revendications 1 à 3, caractérisée en ce que le diffuseur (3) est monté au bout d'une canne pulvérisatrice métallique (1) raccordée à la soufflette.

5. Tête pulvérisatrice selon les revendications 1 à 3, caractérisée en ce que le diffuseur (3) est monté directement à l'extrémité de la soufflette.

6. Tête pulvérisatrice selon la revendication 1, caractérisée en ce que l'angle de convergence des deux orifices d'émission (11) est d'environ 15° par rapport à l'axe du conduit d'émission (9).

7. Tête pulvérisatrice selon la revendications 1, caractérisée en ce que les ailes (12) de la pastille de diffusion (10) sont munies de petits épaulements (13) servant à positionner la pastille à l'entrée amont du conduit d'émission (9).

## Claims

1. Atomising head of an extinguisher mounted at the end of a bellows and ending in a diffuser (3), of which the outlet orifice (7) for the extinguishing agent through the diffuser is located recessed and in the interior of a ring (6) terminating the exterior body of the said diffuser, characterised in that the outlet conduit (9) for the extinguishing agent towards the outlet orifice is closed by a diffuser block (10) crossed by at least two orifices (11) which converge towards the mouth of the diffuser and which, on the upstream side, open between two lateral wings (12) of the block and in that the said block is located at the bottom of the outlet conduit and occupies about one fifth of its total length.

2. Atomising head according to Claim 1, characterised in that the exterior body of the diffuser (3) has a slightly frusto-conical form of decreasing diameter and ending with the ring (6).

3. Atomising head according to Claims 1 and 2, characterised in that the outlet orifice (7) of the diffuser (3) is surrounded by an interior ring (17), the internal diameter of which is substantially half of the diameter of the exterior ring (6), a circular groove (8) being provided between the two rings.

4. Atomising head according to Claims 1 to 3, characterised in that the diffuser (3) is mounted at the end of a metallic atomising rod (1) connected to the bellows.

5. Atomising head according to Claims 1 to 3, characterised in that the diffuser (3) is mounted directly at the end of the bellows.

6. Atomising head according to Claim 1, characterised in that the angle of convergence of the two outlet orifices (11) is around 15° with respect to the axis of the outlet conduit (9).

7. Atomising head according to Claim 1, characterised in that the wings (12) of the diffuser block (10) are provided with small shoulders (13) serving to position the block at the upstream entry of the outlet conduit (9).

## Patentansprüche

1. Zerstäubungskopf eines Feuerlöschers, der am Ende einer Abblasvorrichtung befestigt ist und in einem Diffusor (3) endet, dessen Öffnung (7) zum Ausstoß des Feuerlöschmittels durch den Diffusor zurückgesetzt und im Inneren eines Ringes (6) angeordnet ist, der den Außenkörper bzw. - mantel des Diffusors begrenzt,
dadurch **gekennzeichnet**,
daß die Ausstoßleitung (9) des Feuerlöschmittels zur Ausstoßöffnung hin durch eine Diffusorscheibe (10) verschlossen ist, die von mindestens zwei Kanälen (11) durchquert ist, die stromabwärts des Diffusors konvergieren und stromaufwärts zwischen zwei seitlichen Flanschen (12) der Scheibe münden, und
daß die Scheibe am Anfang der Ausstoßleitung sitzt und etwa ein Fünftel deren Gesamtlänge einnimmt.

2. Zerstäubungskopf nach Anspruch 1,
dadurch **gekennzeichnet**,
daß der Außenkörper des Diffusors (3) eine leicht konische Form mit abnehmendem Durchmesser aufweist, die in dem Ring (6) endet.

3. Zerstäubungskopf nach Anspruch 1 oder 2,
dadurch **gekennzeichnet**,
daß die Ausstoßöffnung (7) des Diffusors (3) von einem inneren Ring (17) eingefaßt ist, dessen Innendurchmesser in etwa die Hälfte des Durchmessers des äußeren Rings (6) beträgt, und
daß eine Ringnut (8) zwischen den beiden Ringen angeordnet ist.

4. Zerstäubungskopf nach einem der Ansprüche 1 bis 3,
dadurch **gekennzeichnet**,
daß der Diffusor (3) an das Ende eines metallischen Zerstäuberrohrs (1) montiert ist, das mit der Abblasvorrichtung verbunden ist.

5. Zerstäubungskopf nach einem der Ansprüche 1 bis 3,
dadurch **gekennzeichnet**,
daß der Diffusor (3) direkt an das Ende der Abblasvorrichtung montiert ist.

6. Zerstäubungskopf nach Anspruch 1,
dadurch **gekennzeichnet**,
daß der Konvergenzwinkel der zwei Ausstoßkanäle (11) ungefähr 15° zur Achse der Ausstoßleitung (9) beträgt.

7. Zerstäubungskopf nach Anspruch 1,
dadurch **gekennzeichnet**,
daß die Flansche (12) der Diffusorscheibe (10) mit kleinen Absätzen (13) versehen sind, die zur Positionierung der Scheibe am stromaufwärts gelegenen Eingang der Ausstoßleitung (9) dienen.
